# EUROPÄISCHE PATENTSCHRIFT

(11) **EP 0 286 849 B1**
(45) Veröffentlichungstag und Bekanntmachung des Hinweises auf die Patenterteilung: **30.01.1991**
(21) Anmeldenummer: 88104046.3
(22) Anmeldetag: 15.03.1988
(51) Int. Cl.: H01J 31/12, H01J 9/02

(54) **Steuerscheibe für Bildwiedergabevorrichtungen**
Control disc for picture reproduction apparatuses
Disque de réglage pour dispositif à reproduction d'images

(30) Priorität: 18.03.1987 DE 3708798
(43) Veröffentlichungstag der Anmeldung: 19.10.1988
(73) Patentinhaber: Nokia Unterhaltungselektronik (Deutschland) GmbH, D-7530 Pforzheim (DE)
(72) Erfinder: Tischer, Kurt Manfred, D-7317 Wendlingen (DE)

(56) Entgegenhaltungen:
- DE-A- 3 010 179
- DE-A- 3 335 646
- US-A- 4 493 666
- PATENT ABSTRACTS OF JAPAN, unexamined applications, E field, Band 9, Nr. 318, 13 Dezember 1985 THE PATENT OFFICE JAPANESE GOVERNMENT Seite 82 E 366

## Beschreibung

Die Erfindung bezieht sich auf eine Steuerscheibe für eine flache Bildwiedergabevorrichtung gemäß dem Oberbegriff des Anspruchs 1.

Aus dem Aufsatz "Design, Fabrication and Performance of a flat Tube Display" von W.C. Holton et al (1977 International Electron Devices Meeting, Seiten 78 bis 80, Washington, DC, USA; IEEE) ist eine flache Bildwiedergabevorrichtung bekannt, die einen vielschichtigen Steuerstapel aufweist. Der Steuerstapel ist zwischen einer Kathode und einem Leuchtschirm angeordnet und dient zur Steuerung des Elektronenstromes. Er besteht aus Steuerscheiben, die aus einer Lage metallischer Leiter gebildet sind, zwischen denen eine metallene Lochscheibe angeordnet ist. Die einzelnen Steuerscheiben sind um 90° verdreht zueinander angeordnet und an den Kreuzungspunkten der Leiter sind elliptische Löcher in den Leitern vorhanden, die mit den Löchern in der Lochscheibe . fluchten. Die Leiter und die Lochscheibe sind jeweils durch Glasfritte miteinander verbunden und in einem bestimmten Abstand gehalten. Mehrere solcher Steuerscheiben sind zu dem Steuerstapel zusammengebaut.

Bei Bildwiedergabevorrichtungen mit einer hohen Auflösung, auch wenn mit einer Ablenkung der Elektronenstrahlen gearbeitet wird, ergeben sich kleine Abstände zwischen den öffnungen in den Leitern. Daraus folgt, daß die Leiter sehr schmal sind und an ihren Enden nur eine kleine Fläche zum Kontaktieren vorhanden ist.

Der Erfindung liegt daher die Aufgabe zugrunde, eine Steuerscheibe mit einer besseren Kontaktierungsmögtichkeit der einzelnen Leiter anzugeben.

Die Lösung dieser Aufgabe erfolgt mit den im Anspruch 1 angegebenen Mitteln. Eine vorteilhafte Ausgestaltung der Erfindung ist im abhängigen Anspruch 2 enthalten.

Die Vergrößerung der Leiterbreite an den Enden ermöglicht eine gute Kontaktierung. Bei Abmessungen der Breite der Enden der Leiter von über einem Millimeter ist sogar eine Weichlötung auf einfache Weise machbar.

Die Erfindung wird nachstehend anhand von in den Figuren gezeigten Ausführungsbeispielen näher erläutert. Es zeigen:
Fig. 1 die Draufsicht auf die Leiter einer ersten Steuerscheibe und
Fig. 2 die Draufsicht auf die Leiter einer zweiten Steuerscheibe.

Die in den Figuren gezeigten Steuerscheiben sind für eine flache Bildwiedergabevorrichtung (nicht dargestellt) vorgesehen und dienen zur Steuerung des Elektronenstromes zwischen der Kathode und dem Leuchtschirm.

Die in Fig. 1 dargestellte Steuerscheibe besteht aus einer Lage Leiter 1, die zueinander parallel verlaufen. Im regelmäßigen Abstand sind öffnungen 2 vorhanden, die jeweils so angeordnet sind, daß sie benachbarte Leiter 1 anschneiden. Mit anderen Worten gesagt, verläuft die Trennfuge 3 zwischen den Leitern 1 mitten durch die öffnungen 2. Die öffnungen 2 sind gegeneinander versetzt H-förmig angeordnet. Die öffnungen 2 haben eine rechteckige Form, deren kurze Seiten quer zu den Trennfugen 3 liegen. Der besseren übersicht wegen sind nur sieben Leiter 1 gezeigt. Die Anzahl der Leiter und die Form der öffnungen ist für die Erfindung nicht maßgebend, sondern hängt nur vom Aufbau der Bildwiedergabevorrichtung ab.

Wenn man die Leiter in Fig. 1 von links nach rechts von n1 bis n7 durchnumeriert, so sind jeweils die Enden der Leiter mit der ungradzahligen Nummer nach unten und die Enden der Leiter mit den gradzahligen Nummern nach oben an den Rand der Steuerscheibe geführt. Hierdurch können nun die Enden der Leiter verbreitert werden, indem sie sich auch über die Breite des benachbarten Leiters erstrecken.

Die in Fig. 2 dargestellte Steuerscheibe besteht aus einer Lage Leiter 11, die zueinander parallel verlaufen. Auch hier sind im regelmäßigen Abstand öffnungen 22 vorhanden, die so angeordnet sind, daß sie in den Leitern 11 liegen. D.h., die Trennfugen 33 verlaufen nicht durch die öffnungen 22. Auch hier sind die öffnungen 22 gegeneinander versetzt H-förmig angeordnet. Die öffnungen 22 weisen ebenfalls eine rechteckige Form auf, deren lange Seiten quer zu den Trennfugen 33 liegen. Der besseren übersicht wegen sind nur neun Leiter 11 gezeigt. Die Anzahl der Leiter und die Form der öffnungen ist auch hier für die Erfindung nicht maßgebend.

Wenn man die Leiter in Fig. 2 von oben nach unten von n1 bis n9 durchnumeriert, so sind jeweils die Enden der Leiter mit den ungradzahligen Nummern nach links und die Enden der Leiter mit den gradzahligen Nummern nach rechts an den Rand der Steuerscheibe geführt. Hierdurch können nun die Enden der Leiter verbreitert werden, indem sie sich auch über jeweils die halbe Breite der benachbarten Leiter erstrecken. Die Herstellung der Steuerscheiben erfolgt in der üblichen Weise und es werden zwei oder mehr in bekannter Art zu einer Steuerstruktur für eine flache Bildwiedergabe zusammengefaßt.

## Patentansprüche

1. Steuerscheibe für eine flache Bildwiedergabevorrichtung mit einer Lage metallischer Leiter, die mit in einem regelmäßigen Muster angeordneten öffnungen versehen sind, dadurch gekennzeichnet, daß die Leiter (1; 11) abwechselnd auf gegenüberliegende Seiten der Steuerscheibe herausgeführt sind und sich ihre Enden auch jeweils über die Breite eines oder je die halbe Breite der benachbarten, zur anderen Seite geführten Leiter (1; 11) erstrecken.

2. Steuerscheibe nach Anspruch 1, dadurch gekennzeichnet, daß die öffnungen (22) in den Leitern (11) gegeneinander versetzt H-förmig angeordnet sind.

## Revendications

1. Disque de commande pour un dispositif plat de reproduction d'images avec une couche de conducteurs métalliques munie d'ouvertures en un dessin régulier, caractérisé en ce que les conducteurs (1; 11) sortent alternativement des côtes opposés du disque de commande et que leurs extrémités s'étendent également par dessus la largeur d'un ou la demi-largeur des conducteurs (1; 11) voisins, sortant de l'autre côté.

2. Disque de commande selon la revendication 1, caractérisé en ce que les ouvertures (22) dans les conducteurs (11) sont disposées décalées alternativement en forme de H.

## Claims

1. A control plate for a flat tube display with a layer of metallic conductors that are provided with apertures arranged in a regular pattern, characterized in that the conductors (1, 11) issue alternately from opposite sides of the control plate and that their ends also extend, respectively. over either the whole width or half the width of the neighbouring conductors (1, 11) led to the opposite side.

2. A control plate according to Claim 1, characterized in that the apertures (22) in the conductors (11) are displaced with respect to each other so as to be arranged in an H-pattern.
